# EUROPÄISCHE PATENTSCHRIFT

(11) **EP 2 087 273 B1**
(45) Veröffentlichungstag und Bekanntmachung des Hinweises auf die Patenterteilung: **19.05.2010**
(21) Anmeldenummer: 07821204.0
(22) Anmeldetag: 11.10.2007
(51) Int. Cl.: F21S 8/00, H01R 35/02

(54) **SCHEINWERFER ZUR BELEUCHTUNG IN FILM-, STUDIO-, EVENT- ODER THEATERUMGEBUNGEN**
SPOTLIGHT FOR ILLUMINATION IN FILM, STUDIO, EVENT OR THEATRE ENVIRONMENTS
PROJECTEUR D'ECLAIRAGE DANS DES ENVIRONNEMENTS DE TOURNAGE DE FILM, DE STUDIO, DE MANIFESTATION OU DE THEATRE

(30) Priorität: 12.10.2006 DE 202006016134 U; 03.11.2006 DE 202006017131 U
(43) Veröffentlichungstag der Anmeldung: 12.08.2009
(73) Patentinhaber: Arnold & Richter Cine Technik GmbH & Co. Betriebs KG, 80799 München (DE)
(72) Erfinder: STEGMAIER, Klaus, 94234 Viechtach (DE); JONISCHKEIT, Michael, 85567 Alxing (DE); FRIEDINGER, Christian, 83024 Rosenheim (DE); SCHMIDT, Stefan, 85661 Forstinning (DE)
(74) Vertreter: Ninnemann, Detlef
(86) Internationale Anmeldenummer: PCT/EP2007/060837
(87) Internationale Veröffentlichungsnummer: WO 2008/043816

(56) Entgegenhaltungen:
- DE-C- 762 492
- DE-U1-202005 013 244
- US-A1- 2005 148 241

## Beschreibung

Die Erfindung betrifft einen Scheinwerfer zur Beleuchtung in Film-, Studio-, Event- und Theaterurngebungen gemäß dem Oberbegriff des Anspruchs 1.

Aus der DE 201 07 299 U1 ist ein Scheinwerfer bekannt, der ein Scheinwerfergehäuse mit einem Frontteil, einem Mittelteil und einem Rückteil zur Aufnahme lichterzeugender und lichtformender Bauteile, insbesondere einer in einer Lampenhalterung angeordneten Lampe, eines Reflektors und eines Zündgeräts des Scheinwerfers aufweist. In das Frontteil des Scheinwerfergehäuses ist eine Lichtaustrittsöffnung integriert, die von einem Frontring mit einer Linsenfassung zur Aufnahme einer oder mehrerer Linsen umgeben ist. Am Mittelteil des Scheinwerfergehäuses ist ein Bügel angeordnet, mit dem der Scheinwerfer entweder stehend auf einem Stativ oder hängend an einem Rigg befestigt werden kann.

Zur elektrischen Versorgung der Bauteile des Scheinwerfers weisen derartige Scheinwerfer, wie beispielsweise aus der DE 20 2005 013 244 U1 bekannt, einen elektrischen Anschluss auf, der in der Regel in einem unteren, ein Funktionsgehäuse zur Aufnahme von Funktionselementen des Scheinwerfers darstellenden Gehäusebereich angeordnet ist und über den eine Versorgungsleitung mit dem Scheinwerfer verbunden ist. Ausgehend von dem elektrischen Anschluss wird die Versorgungsleitung zum Stativ oder zum Rigg, auf bzw. an dem der Scheinwerfer angebracht ist, geführt und mit einer Versorgungseinrichtung, beispielsweise einer Spannungsquelle, verbunden.

Aus der US 2005/0148241 A1 ist eine elektrische Steckverbindung mit einem Stecker und einer Steckeraufnahme bekannt, die in unterschiedlichen, zueinander verdrehten Positionen miteinander verbunden werden können. In eingestecktem Zustand sind der Stecker und die Steckeraufnahme zwar fest miteinander verbunden, können jedoch gelöst und in unterschiedlichen, verdrehten Positionen wider ineinander eingesteckt werden. Die Steckverbindung der US 2005/0148241 A1 ist für elektrische Kleingeräte verwendbar und dient sowohl als mechanischer Ständer als auch als elektrischer Anschluss.

Der Erfindung liegt die Aufgabe zugrunde, einen Scheinwerfer der oben genannten Art zur Verfügung zu stellen, dessen Handhabung vereinfacht ist, der in unterschiedlichen Positionen an einem Stativ oder einem Rigg betrieben werden kann und der konfigurierbar und vielseitig einsetzbar ist.

Diese Aufgabe wird erfindungsgemäß durch einen Scheinwerfer mit den Merkmalen des Anspruchs 1 gelöst.

Erfindungsgemäß ist bei einem Scheinwerfer zur Beleuchtung in Film-, Studio- oder Theaterumgebungen, der einen elektrischen Anschluss zur Verbindung des Scheinwerfers mit einer Versorgungsleitung für die elektrische Versorgung des Scheinwerfers aufweist, vorgesehen, dass der elektrische Anschluss drehbar am Scheinwerfer angeordnet und zur Verbindung des Scheinwerfers mit der Versorgungsleitung in seiner Ausrichtung anpassbar ist, wobei die Stellung des elektrischen Anschlusses in Abhängigkeit von der Anordnung des Scheinwerfers anpassbar ist, um die elektrische Versorgungsleitung aus unterschiedlichen Richtungen dem Scheinwerfer zuzuführen.

Die Erfindung geht von dem Grundgedanken aus, den elektrischen Anschluss zur elektrischen Versorgung des Scheinwerfers nicht fest an dem Scheinwerfer anzuordnen, sondern derart auszubilden, dass der elektrische Anschluss in Abhängigkeit von der Anordnung, Aufstellung und Anbringung des Scheinwerfers drehend ausgerichtet werden kann, um eine möglichst vorteilhafte Führung der Versorgungsleitung vom Scheinwerfer weg zu ermöglichen.

Der elektrische Anschluss kann an einem Scheinwerfergehäuse, insbesondere der Wandung eines Funktionselemente des Scheinwerfers enthaltenden Funktionsgehäuses des Scheinwerfergehäuses derart angeordnet sein, dass er um eine Drehachse, die senkrecht zur Oberfläche der den elektrischen Anschluss tragenden Wandung des Funktionsgehäuses gerichtet ist, drehbar und parallel zur Wandung des Funktionsgehäuses ausrichtbar ist.

Vorteilhafterweise ist der elektrische Anschluss zur Befestigung des Scheinwerfers an einem Stativ in eine erste Richtung und zur Befestigung des Scheinwerfers an einem Rigg in eine zweite, sich von der ersten Richtung unterscheidenden Richtung ausrichtbar. Dieses ist insbesondere vorteilhaft bei variabler Anbringung des Scheinwerfers hängend an einem Rigg oder stehend auf einem Stativ, bei der die Versorgungsleitung abhängig von der Anbringung des Scheinwerfers entweder nach oben oder nach unten vom Scheinwerfer weg geführt wird, um eine möglichst komfortable, den Betrieb und die Handhabung des Scheinwerfers nicht störende Führung der Versorgungsleitung zu erreichen. Denkbar ist in diesem Zusammenhang, eine kontinuierliche Verstellbarkeit des elektrischen Anschlusses oder bestimmte diskrete, beispielsweise auf die Stativstellung und die Riggstellung angepasste Verstellpositionen vorzusehen.

Bevorzugt ist der elektrische Anschluss über eine Rast-, Klemm- oder Schraubverbindung in seiner ausgerichteten Lage am Scheinwerfer fixierbar. Denkbar ist beispielsweise, den elektrischen Anschluss in seiner Ausrichtung und Lage mittels einer Klemmverbindung derart klemmend an der Wandung des Funktionsgehäuses zu fixieren, dass der elektrische Anschluss an der Wandung gehalten und die Versorgungsleitung in eine bestimmte Richtung vom Scheinwerfer weg geführt wird. Zu diesem Zweck können am Scheinwerfer beispielsweise ein gebogenes Langloch oder mehrere Befestigungsstellen als Aufnahme für eine Schraubverbindung zur Fixierung des elektrischen Anschlusses in unterschiedlichen Lagen vorgesehen sein, die von der Schraubverbindung zur Herstellung einer Klemmverbindung durchgriffen werden und unterschiedliche Verstellpositionen des elektrischen Anschlusses ermöglichen.

Der elektrische Anschluss weist bevorzugt einen elektrischen Stecker, der mit der Versorgungsleitung verbunden ist, und eine Steckeraufnahme, die am Scheinwerfergehäuse angeordnet ist, auf, wobei der elektrische Stecker zum Anschluss der Versorgungsleitung in eine Einsteckrichtung in die Steckeraufnahme einsteckbar ist.

Zur Ausrichtung des elektrischen Anschlusses ist die Steckeraufnahme in einer bevorzugten Ausgestaltung drehbar am Scheinwerfergehäuse gelagert. Zur Herstellung der elektrischen Verbindung wird der Stecker in die Steckeraufnahme eingesteckt, zusammen mit dem Stecker in gewünschter Weise gedreht und ausgerichtet und anschließend am Scheinwerfergehäuse fixiert. Denkbar und vorteilhaft ist beispielsweise, die die Steckeraufnahme haltende Wandung zwischen der Steckeraufnahme und dem Stecker mittels einer Schraub- oder Rastverbindung zur Fixierung klemmend einzupressen, um so den elektrischen Anschluss relativ zur Wandung zu arretieren.

Durch eine mechanische Kodierung des Steckers und der Steckeraufnahme wird ein Verpolschutz hergestellt, so dass elektrische Kurzschlüsse bei unterschiedlicher Ausrichtung des Steckers ausgeschlossen werden können. Durch den Verpolschutz wird sichergestellt, dass der Stecker lediglich in einer Ausrichtung in die Steckeraufnahme einsteckbar ist und ein Einstecken des Steckers in einer verdrehten Position verhindert ist. Eine Ausgestaltung des elektrischen Verpolschutzes besteht darin, in der Steckeraufnahme und im Stecker Erhebungen und Vertiefungen, insbesondere in Form von Sechsecken, vorzusehen, so dass eine Steckverbindung nur in der zulässigen Ausrichtung von Stecker und Steckeraufnahme möglich ist, der Stecker also nur in einer bestimmten Ausrichtung in die Steckeraufnahme einsteckbar ist. Die Bereiche für die mechanische Kodierung und die elektrische Verbindung des Steckers mit der Steckeraufnahme können wahlweise räumlich getrennt angeordnet werden oder überlappen.

Denkbar ist auch, zum Ausrichten des elektrischen Anschlusses den Stecker und die Steckeraufnahme derart auszubilden, dass der elektrische Stecker in unterschiedlichen, um die Einsteckrichtung verdrehten Positionen in die Steckeraufnahme einsteckbar ist, so dass die mit dem elektrischen Stecker verbundene Versorgungsleitung abhängig von der Einsteckposition des elektrischen Anschlusses ausgehend vom Stecker in unterschiedliche Richtungen weisen kann. Die Steckeraufnahme ist in diesem Fall fest am Scheinwerfergehäuse angeordnet. Zur Herstellung der Verbindung wird der Stecker in gewünschter Weise ausgerichtet und in die Steckeraufnahme eingesteckt. Eine nachträgliche Fixierung des elektrischen Anschlusses am Scheinwerfergehäuse ist dann nicht erforderlich. Jedoch müssen die Kontakte des Steckers und der Steckeraufnahme zur Ausbildung von unterschiedlichen Steckpositionen redundant ausgebildet werden.

Bevorzugt weist der elektrische Anschluss eine Sicherheitsschaltvorrichtung auf, die den elektrischen Anschluss erst freischaltet, wenn der Stecker mit der Steckeraufnahme verbunden ist. Die Sicherheitsschaltung kann derart ausgelegt sein, dass, wenn der Stecker nicht in die Steckeraufnahme eingesteckt ist, an den Kontakten des Steckers keine Spannung anliegt und/oder die Kontakte der Steckeraufnahme nicht mit den zu versorgenden Bauteilen des Scheinwerfers verbunden sind.

In einer bevorzugten Ausgestaltung weist das Scheinwerfergehäuse des Scheinwerfers ein Fronteil, ein Mittelteil und ein Rückteil zur Aufnahme lichterzeugender und lichtformender Komponenten des Scheinwerfers auf, wobei das Scheinwerfergehäuse modular ausgebildet ist. Das Frontteil, das Mittelteil und das Rückteil sind über mindestens ein in axialer Richtung des Scheinwerfers wirkendes Verbindungsmittel miteinander verbunden und durch das Lösen des Verbindungsmittels zur Konfiguration des Scheinwerfers demontierbar. Auf diese Weise wird ein Scheinwerfer geschaffen, der durch die modulare Ausbildung des Scheinwerfergehäuses für unterschiedliche Anwendungen konfigurierbar ist und dessen Scheinwerfergehäuse an die jeweilige Anwendung angepasst werden kann. Insbesondere ist es mit so einem Scheinwerfer möglich, durch den Austausch einzelner Komponenten, insbesondere lichterzeugender und lichtformender Bauteile die Auslegung des Scheinwerfers zu verändern, wobei durch die Verwendung von jeweils den Komponenten des Scheinwerfers angepasstem Frontteil, Mittelteil und/oder Rückteil des Scheinwerfergehäuses eine kompakte Bauform des Scheinwerfers in jeder Konfiguration gegeben ist.

Zur einfachen Verbindung des Frontteils, des Mittelteils und des Rückteils werden bevorzugt axial ausgerichtete Schraubverbindungen verwendet. Diese axial ausgerichteten Schraubverbindungen können insbesondere vom Rückteil ausgehend durch das Mittelteil hindurch in das Frontteil eingreifen und auf diese Weise eine feste Verbindung zwischen Rückteil, Mittelteil und Fronteil schaffen, die zum Auseinandernehmen des Scheinwerfers einfach lösbar ist. Es ist auch denkbar, separate Schraubverbindungen zwischen Rückteil und Mittelteil sowie zwischen Frontteil und Mittelteil vorzusehen, die unabhängig voneinander lösbar sind.

Zur Aufnahme der Schraubverbindungen können im Mittelteil selbstschneidende Gewinde vorgesehen sein, um so eine feste Verbindung zwischen Rückteil und Mittelteil bzw. Mittelteil und Frontteil herzustellen.

Bevorzugt sind das Frontteil und das Rückteil des Scheinwerfergehäuses als Aluminiumgussteile und das Mittelteil des Scheinwerfergehäuses als Strangpressprofil aus Aluminium ausgebildet. Auf diese Weise werden ein Frontteil, ein Mittelteil und ein Rückteil geschaffen, die günstig herstellbar sind und den Stabilitätsanforderungen an das Scheinwerfergehäuse genügen. Die Verwendung anderer Materialien, beispielsweise Kunststoff, für die Herstellung der Teile des Scheinwerfergehäuses ist ebenfalls denkbar, soweit die Materialien die Anforderungen hinsichtlich der mechanischen und thermischen Beanspruchung des Scheinwerfergehäuses erfüllen.

Der erfindungsgemäße Scheinwerfer ist durch ein Lösen der Verbindungsmittel und ein Austauschen von Komponenten des Scheinwerfers und von Teilen des Gehäuses konfigurierbar. Insbesondere ist es möglich, durch das Austauschen des Mittelteils ein Scheinwerfergehäuse zu schaffen, das den im Scheinwerfergehäuse eingefassten lichterzeugenden und lichtformenden Elementen in Größe und Formgebung angepasst und somit für unterschiedliche Konfigurationen des Scheinwerfers geeignet ist.

Das Scheinwerfergehäuse ist zur Aufnahme lichterzeugender und lichtformender Elemente erfindungsgemäß durch das Frontteil, das Mittelteil und das Rückteil gebildet. Das Scheinwerfergehäuse kann dabei zwei Teilgehäuse ausbilden, wobei ein oberes Lampengehäuse zur Aufnahme einer Lampe und eines Reflektors und ein unteres Funktionsgehäuse zur Aufnahme von Funktionselementen des Scheinwerfers, beispielsweise einer Lampenfassung, eines Fassungsträgers, einer Fokus- oder Gleitspindel sowie gegebenenfalls eines Zündgeräts, dienen, wobei der elektrische Anschluss zur Versorgung des Scheinwerfers im Bereich des unteren Funktionsgehäuses angeordnet ist und zwischen dem unteren Funktionsgehäuse und dem Lampengehäuse eine elektrische Verbindung zur Versorgung der im Lampengehäuse eingefassten elektrischen Bauteile besteht. Der eine Steckeraufnahme und einen Stecker aufweisende elektrische Anschluss ist lösbar ausgebildet, so dass die Versorgungsleitung von dem Funktionsgehäuse getrennt werden kann.

Es ist denkbar, dass das obere Lampengehäuse und das untere Funktionsgehäuse eine Einheit bilden und von einem einteiligen Mittelteil des Scheinwerfergehäuses sowie dem Fronteil und dem Rückteil eingefasst sind. Es ist aber auch denkbar, dass das obere Lampengehäuse und das untere Funktionsgehäuse als modulare, separate Gehäuseteile ausgebildet sind, wobei das Mittelteil in diesem Fall zweiteilig ausgelegt ist und das Scheinwerfergehäuse einen oberen und einen unteren Gehäuseteil aufweist, die trennbar sind. Die Verbindung der beiden, ein Funktionsgehäuse und ein Lampengehäuse ausbildenden Gehäuseteile des Scheinwerfergehäuses kann dann beispielsweise über ein jeweils einstückiges Front- und Rückteil hergestellt werden, die an den Stirnflächen der Gehäuseteile als Verbindungselemente wirken. Ebenso ist es denkbar, dass eine Steckverbindung zwischen den Gehäuseteilen vorgesehen ist, mittels derer sowohl eine mechanische als auch eine elektrische Verbindung zwischen dem Funktionsgehäuse und dem Lampengehäuse hergestellt werden kann.

Bei einem in ein Lampengehäuse und ein Funktionsgehäuse unterteilten Scheinwerfergehäuse ist es vorteilhaft, das Front- und das Rückteil einstückig auszubilden, um mittels des Frontteils und des Rückteils eine Verbindung des Scheinwerfergehäuses herzustellen. Insbesondere fassen das Front- und das Rückteil in diesem Fall das Mittelteil so ein, dass das Mittelteil und somit das obere Lampengehäuse und das untere Funktionsgehäuse über das jeweils einstückige Front- und Rückteil und das axial wirkende Verbindungsmittel fest miteinander verbunden sind.

Es ist auch denkbar, das Frontteil und/oder das Rückteil zweiteilig auszubilden, um eine vollständig modulare Bauweise des Scheinwerfers zu erreichen. In diesem Fall können ein oberer und ein unterer Bereich des Frontteils bzw. des Rückteils über eine Schraub- oder Steckverbindung oder dergleichen miteinander verbunden sein.

Mit Vorteil sind das Lampengehäuse und das Funktionsgehäuse derart getrennt voneinander ausgebildet, dass das Lampengehäuse und das Funktionsgehäuse unabhängig voneinander austauschbar sind. Der elektrische Anschluss am Funktionsgehäuse kann zu diesem Zweck gelöst werden, um die Versorgungsleitung von dem Funktionsgehäuse zu trennen und mit dem neuen Funktionsgehäuse zu verbinden. Insbesondere erlaubt die modulare Auslegung des Scheinwerfers eine Anpassung des Scheinwerfers für den Betrieb mit lichterzeugenden und lichtformenden Komponenten unterschiedlicher elektrischer Leistungen, wobei durch das Anpassen des Scheinwerfergehäuses an die jeweils verwendeten Komponenten die kompaktmöglichste Bauform des Scheinwerfers erreicht wird.

Der Grundgedanke der Erfindung soll in den nachfolgenden Figuren anhand mehrerer Ausführungsbeispiele näher erläutert werden. Es zeigen:
- Fig. 1: eine perspektivische Ansicht eines Scheinwerfers schräg von vorne;
- Fig. 2: eine perspektivische Ansicht des Scheinwerfers gemäß Fig. 1 schräg von hinten;
- Fig.3: eine perspektivische Ansicht des Scheinwerfers gemäß Fig. 1 mit abgeklappter Linsenfassung;
- Fig. 4A: eine Explosionsdarstellung einer ersten Ausführungsform des elektrischen Anschlusses mit einem Langloch am Scheinwerfer zur ausrichtbaren Befestigung des elektrischen Anschlusses;
- Fig. 4B: eine Querschnittansicht durch den elektrischen Anschluss entlang der Linie I-I gemäß Fig. 4A;
- Fig. 4C: eine Explosionsdarstellung einer zweiten Ausführungsform des elektrischen Anschlusses mit einzelnen Befestigungsstellen am Scheinwerfer zur ausrichtbaren Befestigung des elektrischen Anschlusses;
- Fig. 5: eine perspektivische Teilschnittansicht einer weiteren Ausführungsform des elektrischen Anschlusses mit einem elektrischen Stecker und einer Steckeraufnahme zur Verbindung einer Versorgungsleitung mit dem Scheinwerfer;
- Fig. 6: eine schematische Ansicht der Kontur des elektrischen Anschlusses gemäß Fig. 5 mit dem elektrischen Stecker und der Steckeraufnahme in verbundenem Zustand;
- Fig. 7: eine schematische Ansicht einer dreipoligen Steckeraufnahme mit drei vertikal zueinander angeordneten Verbindungsstiften;
- Fig.8: eine perspektivische Ansicht einer Ausführungsform der Steckeraufnahme mit einer mechanischen Kodierung zur Definition der Einsteckposition des Steckers in die Steckeraufnahme;
- Fig. 9: eine perspektivische Ansicht einer weiteren Ausführungsform der Steckeraufnahme mit einer mechanischen Kodierung zur Definition der Einsteckposition des Steckers in die Steckeraufnahme;
- Fig. 10A: eine schematische Draufsicht der Steckeraufnahme gemäß Fig. 8;
- Fig. 10B: eine schematische Ansicht der Kontur der Öffnung im Scheinwerfergehäuse zur Aufnahme der Steckeraufnahme gemäß Fig. 8;
- Fig. 11A: eine schematische Draufsicht der Steckeraufnahme gemäß Fig. 9 und
- Fig. 11B: eine schematische Ansicht der Kontur der Öffnung im Scheinwerfergehäuse zur Aufnahme der Steckeraufnahme gemäß Fig. 9.

Fig. 1 bis 3 zeigen einen Scheinwerfer 1 mit einem Scheinwerfergehäuse 10, das ein oberes Lampengehäuse 14 und ein unteres Funktionsgehäuse 15 umfasst, die modular ausgebildet sind und zur Konfiguration des Scheinwerfers 1 und zur Anpassung des Scheinwerfers 1 für unterschiedliche Anwendungen austauschbar sind. Das in einer Bodenwanne eingefasste Funktionsgehäuse 15, das Funktionselemente des Scheinwerfers 1, beispielsweise eine Lampenfassung, einen Fassungsträger, eine Fokus- oder Gleitspindel oder gegebenenfalls ein Zündgerät, enthält, und das in einem zylindrischen Aluminiumstrangpressprofil eingefasste Lampengehäuse 14, in dem lichterzeugende und lichtformende Bauteile des Scheinwerfers 1; wie beispielsweise eine Lampe und ein Reflektor, angeordnet sind, bilden für sich modulare Einheiten des Scheinwerfergehäuses 10, die voneinander lösbar sind und zusammen einen Mittelteil 12 des Scheinwerfers 1 ausbilden.

Das Mittelteil 12 wird nach vorne durch ein Fronteil 11 begrenzt, der in seinem unteren Bereich einen trapezförmigen Stirnteil 112 der das Funktionsgehäuse 15 einfassenden Bodenwanne und in seinem oberen Bereich, wie insbesondere in Fig. 3 zu sehen ist, einen ringförmigen oberen Teil 111 aufweist, der das zylindrische obere Lampengehäuse 14 nach vorne begrenzt. Das Fronteil 11 ist einteilig ausgebildet, wobei der untere trapezförmige Teil 112 des Fronteils 11 einstückig mit dem oberen ringförmigen Teil 111 des Frontteils 11 verbunden ist und somit ein einstückiges Verbindungselement für das Lampengehäuse 14 und das Funktionsgehäuse 15 darstellt. Denkbar ist auch, das Frontteil 11 zweistückig mit separaten oberen und unteren Teilen 111, 112 auszubilden.

Das Rückteil 13 des Scheinwerfergehäuses 10, wie insbesondere der Fig. 2 zu entnehmen ist, schließt den das Lampengehäuse 14 und das Funktionsgehäuse 15 umfassenden Mittelteil 11 des Scheinwerfergehäuses 10 nach hinten ab und umfasst ähnlich wie das Fronteil 11 einen unteren, die Bodenwanne des Funktionsgehäuses 15 nach hinten begrenzenden, trapezförmigen Teil 132 und einen oberen, geschlossenen, kreisförmigen Teil 131, der das Lampengehäuse 14 nach hinten abschließt.

Der obere Teil 111 des Fronteils 11 des Scheinwerfergehäuses 10 ist ringförmig ausgebildet und bildet eine Lichtaustrittsöffnung 2 aus. Wie in Fig. 1 dargestellt ist, ist vor dem Fronteil 11 eine die Lichtaustrittsöffnung 2 in radialer Richtung begrenzende Linsenfassung 23 angeordnet, die eine vor der Lichtaustrittsöffnung 2 angeordnete Linse 21 zur Formung der austretenden Lichtstrahlen und ein Schutzgitter 22 trägt. An der Linsenfassung 23 sind Halteklauen 24 zur Aufnahme von Zusatzteilen, wie Diffusem, Farbfolienfiltem oder Flügeltoren vorgesehen. Die Linsenfassung 23 ist abklappbar, wobei die Verbindung der Linsenfassung 23 mit dem Scheinwerfergehäuse 10 über eine rast- oder verriegelbare Verbindungseinrichtung erfolgt, die aus einem Drehgelenk 6 (siehe Fig. 3), in das die Linsenfassung einhakbar ist, und aus einem Fangmechanismus 5 besteht. Der Fangmechanismus 5 weist einen Fanghaken auf, der an der Linsenfassung 23 angreift und somit eine Verbindung zwischen dem Scheinwerfergehäuse 10 und der Linsenfassung 23 herstellt. Zum Abklappen der Linsenfassung 23 ist der Fanghaken des Fangmechanismus lösbar und die Linsenfassung 23 um das Drehgelenk 6 verschwenkbar. In Fig. 3 ist die Linsenfassung 23 in vom Fronteil 11 des Scheinwerfergehäuses 10 abgeklappter Position dargestellt, in der die durch die Linsenfassung 23 gehaltene Linse 21 ausgetauscht oder ins Innere des Scheinwerfers 1 eingegriffen werden kann.

Am Frontteil 11 ist ein Fokusknopf 7 angeordnet, der zum Verändern des Lichtöffnungswinkels des Scheinwerfers 1 drehend betätigt werden kann.

Am Mittelteil 12 des Scheinwerfergehäuses 10 ist ein Bügel 3 verschiebbar angelenkt, der in der in Fig. 1 gezeigten Position waagerecht nach vorne und in Fig. 2 und 3 senkrecht nach unten ausgerichtet ist. Der Bügel 3 ist an einem Gleitelement 33 über einen Anlenkungspunkt 32 angelenkt, wobei das Gleitelement 33 zur Anpassung der Lage des Bügels 3 entlang einer Führung 34 am Scheinwerfergehäuse 10 verschoben werden kann. Die Anlenkung des Bügels 3 am Scheinwerfergehäuse 10 ist in Position und Ausrichtung veränderbar, so dass der Scheinwerfer 1 mittels des Bügels 3 sowohl an einem Stativ als auch an einem Rigg befestigbar ist. Der Bügel hat eine U-förmige Form, umgreift den Scheinwerfer 1 ausgehend von seinem Anlenkungspunkt 32 am Gleitelement 33 und ist, wie in Fig. 2 und 3 dargestellt, zur Anbringung des Scheinwerfers 1 auf einem Stativ nach unten ausgerichtet und über einen Befestigungsbolzen 31, der mittig an dem transversalen Abschnitt des U-förmigen Bügels 3 angeordnet ist, mit einem Stativ, das zu diesem Zweck eine Aufnahme zur rastenden Befestigung des Befestigungsbolzens 31 aufweist, verbindbar. Zur Anbringung des Scheinwerfers 1 hängend an einem Rigg wird der Bügel 3 um 180° um seinen Anlenkungspunkt 32 verschwenkt, so dass der Bügel 3 ausgehend vom Mittelteil 12 nach oben weist und über den Befestigungsbolzen 31 mit einer entsprechenden Aufnahme am Rigg in Eingriff bringbar ist.

An der Unterseite des Funktionsgehäuses 15 ist ein bügelartiger Griff 8 zum Tragen und zur Handhabung des Scheinwerfers 1 angeordnet.

Das aus Frontteil 11, Mittelteil 12 und Rückteil 13 bestehende Scheinwerfergehäuse 10 ist modular aufgebaut. Das Frontteil 11 und das Rückteil 13 sind aus Aluminiumgussteilen hergestellt, wobei das Frontteil 11 und das Rückteil 13 jeweils einteilig oder zweiteilig ausgebildet sein können. Das in das Lampengehäuse 14 und das Funktionsgehäuse 15 unterteilte Mittelteil 12 ist in seinem oberen, zylindrisch geformten, das Lampengehäuse 14 umfassenden Bereich aus einem Aluminiumstrangpressprofil und in seinem unteren, das Funktionsgehäuse 15 ausbildenden Bereich aus einem wannenförmig gebogenen Aluminiumteil hergestellt.

Die in Fig. 2 gezeigte Darstellung des Scheinwerfers 1 schräg von hinten zeigt das mit dem Mittelteil 12 des Scheinwerfergehäuses 10 verbundene Rückteil 13 des Scheinwerfergehäuses 10, das einteilig oder zweiteilig mit getrenntem oberen und unteren Teil 131, 132 ausgebildet sein kann, wobei bei der zweiteiligen Ausführung eine Verbindung zwischen dem oberen Teil 131 und dem unteren Teil 132 beispielsweise über eine Steck- oder Schraubverbindung hergestellt wird.

Die Verbindung zwischen dem Rückteil 13, dem Mittelteil 12 und dem Frontteil 11 erfolgt über axiale Schraubverbindungen 16, die verteilt am Oberteil 131 und Unterteil 132 des Rückteils 13 angeordnet sind und durch das Mittelteil 12 hindurch in das Fronteil 11 oder umgekehrt vom Fronteil 11 ausgehend durch das Mittelteil 12 hindurch in das Rückteil 13 eingreifen. Zur Demontage des Scheinwerfers 1 sind die Schraubverbindungen 16 lösbar, wodurch die Verbindung zwischen Frontteil 11, Mittelteil 12 und Rückteil 13 aufgehoben und das Scheinwerfergehäuse 10 in seine einzelnen Teile 11, 12, 13 zerlegt werden kann und das Lampengehäuse 14 und/oder das Funktionsgehäuse 15 ausgetauscht werden können.

Um den Scheinwerfer 1 gemäß Fig. 1 bis Fig. 3 zu konfigurieren, werden die axialen Schraubverbindungen 16 am Rückteil 13 des Scheinwerfergehäuses 10 gelöst, und Rückteil 13, Mittelteil 12 und Frontteil 11 werden voneinander getrennt. Das zweiteilige, aus dem Funktionsgehäuse 15 und dem Lampengehäuse 14 bestehende Mittelteil 12 kann dann auseinander genommen werden, so dass das Lampengehäuse 14 und/oder das Funktionsgehäuse 15 mitsamt der durch das Lampengehäuse 14 und das Funktionsgehäuse 15 eingefassten lichterzeugenden oder lichtformenden Bauteile ausgetauscht werden können. Auf diese Weise ist es möglich, unterschiedliche Lampengehäuse 14 mit unterschiedlichen Funktionsgehäusen 15 zu kombinieren, so dass der Scheinwerfer 1 für jede Anwendung gesondert konfiguriert werden kann.

Am Mittelteil 12 des Scheinwerfergehäuses 10 ist an einer Wandung 151 des Funktionsgehäuses 15 ein elektrischer Anschluss 4 vorgesehen, über den der Scheinwerfer 1 mit einer Versorgungsleitung 403 verbunden werden kann. Der elektrische Anschluss 4 ist in Form eines einen 90°-Winkel beschreibenden Winkelsteckers ausgebildet, der, wie später noch im Einzelnen erläutert werden wird, eine an der Wandung 151 angeordnete Steckeraufnahme und einen Stecker aufweist, die zur Herstellung der elektrischen Verbindung senkrecht zur Oberfläche der Wandung 151 steckbar ineinander gefügt werden können.

In Fig. 1 bis 3 ist nur der Stecker 402 des elektrischen Anschlusses 4 sichtbar, der, wie in Fig. 1 bis 3 dargestellt, im verbundenen Zustand in die Steckeraufnahme an der Wandung 151 eingesteckt ist. Der Stecker 402 ist mit der Versorgungsleitung 403 verbunden, die sich von dem Stecker 402 parallel zur Oberfläche der Wandung 151 erstreckt.

Der elektrische Anschluss 4 ist um eine Drehachse D drehbar an der Wandung 151 des Funktionsgehäuses 15 angeordnet und kann, beispielsweise abhängig von der Befestigung des Scheinwerfers 1 stehend auf einem Stativ oder hängend an einem Rigg, zur optimalen Führung der Versorgungsleitung 403 in seiner Ausrichtung um die Drehachse D verändert werden. Die Drehachse D erstreckt sich senkrecht zur Oberfläche der Wandung 151 des Funktionsgehäuses 15, an der der elektrische Anschluss 4 angeordnet ist, so dass die Ausrichtung des elektrischen Anschlusses 4 um die Drehachse D parallel zur Oberfläche der Wandung 151 des Funktionsgehäuses 15 angepasst werden kann.

In der in Fig. 2 und 3 gezeigten Position befindet sich der elektrische Anschluss 4 in einer Stativeinstellung, in der die sich vom elektrischen Anschluss 4 erstreckende Versorgungsleitung 403 schräg zur Unterseite des Scheinwerfergehäuses 10 hin weist, so dass bei einer Anbringung des Scheinwerfers 1 mittels des Bügels 3 stehend auf einem Stativ - in einer Position also, in der die Unterseite des Funktionsgehäuses 15 des Scheinwerfers 1 zum Stativ hin zeigt - die Versorgungsleitung 403 vom elektrischen Anschluss 4 zum Stativ hin geführt wird.

Bei der Befestigung des Scheinwerfers 1 in hängender Position an einem Rigg wird der Bügel 3 um 180° verschwenkt und ist über den Befestigungsbolzen 31 mit dem Rigg verbindbar. Um eine möglichst vorteilhafte Führung der Versorgungsleitung 403 zu erreichen, kann der elektrische Anschluss 4 gedreht werden, so dass in einer Riggeinstellung die Versorgungsleitung 403 vom elektrischen Anschluss 4 aus nach oben in Richtung des Riggs weist.

In Fig. 4A bis 4C sind unterschiedliche Ausgestaltungen einer drehbaren Anordnung des elektrischen Anschlusses 4 am Scheinwerfer 1 dargestellt.

Fig. 4A zeigt den elektrischen Anschluss 4 an der Wandung 151 des Funktionsgehäuses 15 in einer schematischen Explosionsdarstellung. Der elektrische Anschluss 4 weist einen Stecker 402 auf, der mit der Versorgungsleitung 403 verbunden ist und zur Herstellung der elektrischen Verbindung in eine Steckeraufnahme 401, die drehbar an der Wandung 151 des Funktionsgehäuses 15 angeordnet ist, einsteckbar ist. Fig. 4A zeigt den Stecker 402 und die Steckeraufnahme 401 vor Herstellung der Verbindung.

In Fig. 4B ist die Anordnung der Steckeraufnahme 401 an der Wandung 151 des Funktionsgehäuses 15 in einer Querschnittansicht entlang der Linie I-I gemäß Fig. 4A dargestellt. Wie aus Fig. 4B ersichtlich ist, durchgreift die Steckeraufnahme 401 eine Öffnung 152 in der Wandung 151 des Funktionsgehäuses 15 und liegt mit einer an einem Aufnahmegehäuse 401a der Steckeraufnahme 401 angeordneten Anlageplatte 401b rückseitig im Randbereich der Öffnung 152 an der Wandung 151 an. Die Steckeraufnahme ist rückseitig mit einer Zuleitung 401 c verbunden, die sich von der Steckeraufnahme 401 zu den im Funktionsgehäuse 15 eingefassten Funktionselementen und zu anderen elektrisch zu versorgenden Bauteilen des Scheinwerfers 1 hin erstreckt und die elektrische Verbindung zwischen der Versorgungsleitung 403 und den Funktionselementen und den anderen Bauteilen komplettiert. Die Anlageplatte 401b bewirkt, dass die rückseitig in die Öffnung 152 der Wandung 151 eingesteckte Steckeraufnahme 401 nicht durch die Öffnung 152 gleiten kann, und umgibt das Aufnahmegehäuse 401a entweder ringförmig oder in Form von einzeln ausgebildeten Stegen.

In der Wandung 151 des Funktionsgehäuses 15 sind zwei symmetrisch um die Steckeraufnahme 401 angeordnete, gebogene Langlöcher 406 vorgesehen, die ausgebildet sind, Schraub- oder Bolzenverbindung 407, 408 aufzunehmen. In montiertem Zustand erstrecken sich die Schraub- oder Bolzenverbindungen 407, 408 durch die Langlöcher 406 und symmetrisch gegenüberliegend in Flanschen 405 am Stecker 402 angeordnete Öffnungen 404 und fixieren den elektrischen Anschluss 4 klemmend an der Wandung 151. Die Langlöcher ermöglichen, dass der elektrische Anschluss 4 um die Drehachse D gedreht und in unterschiedliche Richtungen ausgerichtet und an der Wandung 151 fixiert werden kann.

Unterschiedliche Ausgestaltungen der Schraub- oder Bolzenverbindung zur Fixierung des elektrischen Anschlusses 4 an der Wandung 151 sind denkbar. Denkbar ist beispielsweise, wie in Fig. 4A und 4b dargestellt, an der Anlageplatte 401b der Steckeraufnahme 401 Bolzen 407 auszubilden, die sich senkrecht zur Anlageplatte 401b erstrecken und die Langlöcher 406 durchgreifen. In montiertem Zustand durchgreifen die Bolzen 407 die Langlöcher 406 und die Öffnungen 404 am Stecker 402 und werden derart mit Muttern 408 verschraubt, dass der Stecker 402 und die Steckeraufnahme 401 an die Wandung 151 gepresst und der elektrische Anschluss 4 klemmend an der Wandung 151 fixiert ist.

Denkbar ist auch, in der Anlageplatte 401b Gewindeaufnahmen vorzusehen, in die sich durch die Öffnungen 404 am Stecker 402 und die Langlöcher 406 erstreckende Schrauben eingreifen, die den Stecker 402 mit der Steckeraufnahme 401 verbinden und den elektrischen Anschluss 4 klemmend an der Wandung 151 fixieren.

Zur Herstellung der elektrischen Verbindung zwischen der Versorgungsleitung 403 und dem Scheinwerfer 1 wird der Stecker 402 in die Steckeraufnahme 401 eingesteckt. Gleichzeitig werden die mit der Steckeraufnahme 401 verbundenen Bolzen 407 durch die Langlöcher 406 und die Öffnungen 404 geführt und mittels je einer auf die Bolzen 407 aufzuschraubenden Mutter 408 derart fixiert, dass die Wandung 151 zwischen der Anlageplatte 401 b der Steckeraufnahme 401 und den Flanschen 405 des Steckers 402 eingeklemmt und der elektrische Anschluss 4 klemmend an der Wandung 151 in seiner Lage fixiert und gehalten wird.

Sind anstelle der Bolzen 407 Gewindeaufnahmen in der Anlageplatte 401 b vorgesehen, so werden nach Einstecken des Steckers 402 in die Steckeraufnahme 401 Schrauben durch die Öffnungen 404 am Stecker 402 in die Gewindeaufnahmen in der Anlageplatte 401b eingeschraubt und angezogen, um den elektrischen Anschluss 4 klemmend an der Wandung 151 zu fixieren.

Zur erneuten Ausrichtung des elektrischen Anschlusses 4 wird die Verbindung gelöst, der elektrische Anschluss 4 gedreht und die Verbindung wieder festgezogen, so dass der elektrische Anschluss 4 wiederum klemmend an der Wandung 151 gehalten wird.

Bei einer alternativen, in Fig. 4C dargestellten Ausgestaltung sind anstelle der Langlöcher 406 in der Wandung 151 sechs einzeln ausgebildete Befestigungsstellen 406' ausgebildet, die unterschiedliche Positionen des elektrischen Anschlusses 4 relativ zur Wandung 151 definieren. Zur Montage werden Schrauben 409 durch die Öffnungen 404 am Stecker 402 und durch jeweils zwei gegenüberliegende Befestigungsstellen 406' geführt und in Gewindeaufnahmen in der Anlageplatte 401b der Steckeraufnahme 401 eingeschraubt. Die Schrauben 409 verbinden den Stecker 402 mit der Steckeraufnahme 401 und klemmen die Wandung 151 zwischen den Flanschen 405 des Steckers 402 und der Anlageplatte 401b der Steckeraufnahme 401 ein, um den elektrischen Anschluss 4 klemmend an der Wandung 151 zu fixieren.

In Fig. 4C sind sechs Befestigungsstellen 406' dargestellt, die sechs unterschiedliche, jeweils um 60° um die Drehasche D relativ zueinander verdrehte Positionen des elektrischen Anschlusses 4 definieren. Denkbar ist selbstverständlich auch eine andere Anzahl von Befestigungsstellen 406' (beispielsweise 4 oder 8), wobei wesentlich ist, dass jeweils zwei Befestigungsstellen 406' symmetrisch gegenüberliegend im Bereich der Steckeraufnahme 401 in der Wandung 151 angeordnet sind.

Fig. 5 zeigt eine Teilschnittansicht einer Ausgestaltung des elektrischen Anschlusses 4, bei der der elektrische Anschluss 4 einen elektrischen Stecker 402, der mit der elektrischen Versorgungsleitung 403 verbunden ist, und eine Steckeraufnahme 401, die an der Wandung 151 des Funktionsgehäuses 15 des Mittelteils 12 am Scheinwerfergehäuse 10 angeordnet ist, aufweist. Bei dieser Variante des elektrischen Anschlusses 4 wird der elektrische Stecker 402 zur Herstellung der elektrischen Verbindung in die Steckeraüfnahme 401 eingesteckt, und der Stecker 402 und die Steckeraufnahme 401 werden zusammen verdreht und ausgerichtet. Die Steckeraufnahme 401 ist zu diesem Zweck von der Wandung 151 des Funktionsgehäuses 15 lösbar ausgebildet, wird zur Ausrichtung gelöst und nach Ausrichtung des elektrischen Anschlusses 4 wieder befestigt, um den elektrischen Anschluss 4 in seiner ausgerichteten Position zu fixieren.

Von der am Funktionsgehäuse 15 angeordneten Steckeraufnahme 401 besteht eine (in Fig. 5 nicht dargestellte) elektrische Verbindung beispielsweise zu einem im Funktionsgehäuse 15 eingefassten Zündgerät oder anderen Funktionselementen, so dass über den elektrischen Stecker 402 und die Steckeraufnahme 401 eine elektrische Verbindung zwischen der Versorgungsleitung 403 und dem Funktionsgehäuse 15 bereitgestellt wird.

In Fig. 6 ist der elektrische Anschluss 4 schematisch in einem Zustand gezeigt, in dem der Stecker 402 in die Steckeraufnahme 401 eingesteckt ist und somit die Verbindung zwischen der elektrischen Versorgungsleitung 403 und dem Funktionsgehäuse 15 hergestellt ist.

Der aus dem Stecker 402 und der Steckeraufnahme 401 bestehende elektrische Anschluss 4 weist elektrische Verbindungsstifte 46'a-c, 47'a-c in der Steckeraufnahme 401 auf, die in Aufnahmen 46a-c, 47a-c am Stecker 402 einsteckbar sind, so dass in eingestecktem Zustand jeweils ein elektrischer Kontakt zwischen den Verbindungsstiften 46'a-c, 47'a-c und den Aufnahmen 46a-c, 47a-c und somit zwischen dem Stecker 402 und der Steckeraufnahme 401 besteht.

Die Aufnahmen 46a-c, 47a-c sind jeweils mit elektrischen Adern (in Fig. 5 der Übersichtlichkeit halber nicht dargestellt) verbunden, die sich von den Aufnahmen 46a-c, 47a-c in die Versorgungsleitung 403 erstrecken und zur Stromversorgung und Ansteuerung des Scheinwerfers 1 im Betrieb dienen. Die einzelnen elektrischen Adern der Versorgungsleitung 403 werden über Kontakte 41a-c, 42a-c mit den Aufnahmen 46a-c, 47a-c im Stecker 402 beispielsweise mittels einer Löt- oder Klemmverbindung verbunden. Sechs Aufnahmen 46a-c, 47a-c am Stecker 402 und sechs entsprechend in die Aufnahmen 46a-c, 47a-c einführbare Verbindungsstifte 46'a-c, 47'a-c in der Steckeraufnahme 401 sind vorgesehen und werden zur Verbindung der elektrischen Versorgungsleitung 403 mit dem Scheinwerfer 1 genutzt.

Die jeweils drei Verbindungsstifte 46'a-c bzw. 47'a-c der Steckeraufnahme 401 sind jeweils auf Endpunkten eines gedachten gleichseitigen Dreiecks angeordnet, wobei die beiden durch die Verbindungsstifte 46'a-c bzw. 47'a-c gebildeten gleichseitigen Dreiecke konzentrisch zueinander angeordnet sind. Die die Verbindungsstifte 46'a-c, 47'a-c aufnehmenden Aufnahmen 46a-c, 47a-c im Stecker 402 sind entsprechend so angeordnet, dass bei einem Einstecken des Steckers 402 in die Steckeraufnahme 401 die Verbindungsstifte 46'a-c, 47'a-c in die Aufnahmen 46a-c, 47a-c gleiten.

Bei der Ausführungsform des elektrischen Anschlusses 4 gemäß Fig. 5 werden alle sechs Aufnahmen 46a-c, 47a-c und Verbindungsstifte 46'a-c, 47'a-c zur elektrischen Versorgung und Steuerung des Scheinwerfers 1 genutzt. Der Stecker 402 ist hierbei nur in einer Einsteckposition in die Steckeraufnahme 401 einsteckbar, und die Steckeraufnahme 401 ist drehbar an der Wandung 151 angeordnet und relativ zu dieser ausrichtbar. Zur Arretierung des Steckers 402 in der Steckeraufnahme 401 sind an der Steckeraufnahme 401 Gewindefassungen 48a-c angeordnet, in die Schrauben, die zu diesem Zweck am Stecker 402 vorgesehene Öffnungen (in Fig. 5 nicht dargestellt) durchgreifen, eingreifen. Auf diese Weise kann die Wandung 151 zwischen der Steckeraufnahme 401 und dem Stecker 402 mittels Schraubverbindungen klemmend gehalten werden, um einerseits den elektrischen Anschluss 4 in seiner Ausrichtung zu fixieren und andererseits die Verbindung zwischen dem Stecker 402 und der Steckeraufnahme 401 zu sichern.

Um die Einsteckposition des Steckers 402 in die Steckeraufnahme 401 zu definieren, weisen der Stecker 402 und die Steckeraufnahme 401 eine mechanische Kodierung auf, die auf mechanische Weise sicherstellt, dass der Stecker 402 nur in einer Einsteckposition in die Steckeraufnahme 401 eingesteckt werden kann. Ausführungsformen einer solchen Kodierung werden nachfolgend anhand von Fig. 8 bis 11 noch im Einzelnen beschrieben.

Um eine mechanische stabile Verbindung zwischen dem Stecker 402 und der Steckeraufnahme 401 herzustellen, ist ein sechseckiges Verbindungselement 45 am Stecker 402 vorgesehen, das sich vom Stecker 402 in Richtung der Steckeraufnahme 401 erstreckt und beim Einstecken des Steckers 402 senkrecht in die Steckeraufnahme 401 passgenau zwischen die Verbindungsstifte 46'a-c, 47'a-c einführbar ist.

Der elektrische Stecker 402 weißt weiter eine Arretierung 44 auf, mittels derer die elektrische Versorgungsleitung 403 mechanisch im Stecker 402 arretiert werden kann. Durch die mechanische Verbindung der elektrischen Versorgungsleitung 403 mit dem elektrischen Stecker 402 werden die in der Versorgungsleitung 403 geführten, mit den Kontakten 41 a-c, 42a-c im elektrischen Stecker 402 verbundenen Adern (in Fig. 5 nicht dargestellt) zugentlastet, so dass eine auf die Versorgungsleitung wirkende Zugkraft mechanisch auf das Gehäuse des Steckers 402 übertragen wird und nicht an den Aufnahmen 46a-c, 47a-c angreift.

An der Unterseite des Steckers 402 ist eine Dichtung 43 vorgesehen, die bei in die Steckeraufnahme 401 eingestecktem Stecker 402 zwischen dem Stecker 402 und der Steckeraufnahme 401 zu liegen kommt und verhindert, dass Feuchtigkeit in den Bereich der elektrischen Verbindungsstifte 46'a-c, 47'a-c und deren Aufnahmen 46a-c, 47a-c gelangt.

Grundlegend ist bei der Ausgestaltung des elektrischen Anschlusses 4 gemäß Fig. 5 - wenn keine mechanische Kodierung vorgesehen ist - ein Einstecken des Steckers 402 in die Steckeraufnahme 401 in drei unterschiedliche, gegeneinander um 120° verdrehte Ausrichtungen möglich, da die Verbindungsstifte 46'a-c, 47'a-c der Steckeraufnahme 401 und die Aufnahmen 46a-c, 47a-c des Steckers 402 auf den Eckpunkten fiktiver gleichseitiger Dreiecke angeordnet sind. Dies kann ausgenutzt werden, um ohne zusätzliche mechanische Kodierung drei Einsteckpositionen des Steckers 402 in die Steckeraufnahme 401 zu definieren und auf diese Weise eine Ausrichtbarkeit des elektrischen Anschlusses 4 zu erhalten, bei der die Steckeraufnahme 401 fest an der Wandung 151 angeordnet ist und zur Ausrichtung lediglich der Stecker 402 verdreht und in anderer Einsteckposition in die Steckeraufnahme 401 eingesteckt werden kann. Um dieses zu ermöglichen, müssen die elektrischen Adern und die entsprechenden Aufnahmen 46a-c, 47a-c des Steckers 402 und Verbindungsstifte 46'a-c, 47'a-c der Steckeraufnahme 401 jedoch redundant ausgeführt werden, um die unterschiedlichen Einsteckpositionen elektrisch gleich auszugestalten. Bei der Ausführungsform gemäß Fig. 5 können zu diesem Zweck beispielsweise jeweils einer der Verbindungsstifte 46'a-c mit einem der Verbindungsstifte 47'a-c ein Paar bilden, die in ein entsprechendes Paar von zwei Aufnahmen 46a-c, 47a-c einsteckbar sind. Drei gleich ausgebildete, redundante Paare definieren somit drei elektrisch gleichwirkende Einsteckpositionen, in denen der Stecker 402 in die Steckeraufnahme 401 eingesteckt werden kann. Im Gegensatz zur vorangehend beschriebenen Ausgestaltung können bei dieser Variante nicht alle sechs Adern gleichzeitig zur elektrischen Versorgung des Scheinwerfers 1 verwandt werden, sondern lediglich ein Paar aus zwei Verbindungsstiften 46'a-c, 47'a-c.

Fig. 7 zeigt in einer schematischen Darstellung eine Ausführungsform des elektrischen Anschlusses 4, bei der die Steckeraufnahme 401 fest mit der Wandung 151 des Scheinwerfergehäuses 10 verbunden ist und der Stecker 402 in zwei um 180° zueinander verdrehte Einsteckpositionen in die Steckeraufnahme 401 einsetzbar ist, so dass die mit dem Stecker 402 verbundene Versorgungsleitung 403 (siehe Fig. 1 bis 3) in zwei entgegen gesetzte Richtungen R1, R2 von dem elektrischen Anschluss 4 weggeführt werden kann. In dieser Ausführungsform sind drei Verbindungsstifte L, PE und N vertikal zueinander in der Steckeraufnahme 401 angeordnet, wobei der Verbindungsstift PE einem Schutzleiter zugeordnet und zentral zwischen den beiden übrigen Verbindungsstiften L, N angeordnet ist. Dadurch ist es möglich, den Stecker 402 um 180° verdreht in die fest mit der Wandung 151 verbundene Steckeraufnahme 401 einzusetzen und dementsprechend eine Verwendung des Scheinwerfers 1 in einer Stativ- und einer Rigg-Position zu ermöglichen, bei denen die Versorgungsleitung 403 in eine erste Richtung R1 oder in eine zweite Richtung R2 vom elektrischen Anschluss 4 hin zum Stativ oder zum Rigg geführt wird.

Die Ausführungsform des elektrischen Anschlusses 4 gemäß Fig. 7 ist ohne zusätzliche mechanische Kodierung (oder mit einer zwei entgegen gesetzte Einsteckpositionen definierenden Kodierung) für Glühlicht-Scheinwerfer geeignet, da hierbei wegen des Einsatzes einer Glühlichtwendel ein Vertauschen des Nullleiters (Verbindungsstift N) und des Phasenleiters (Verbindungsstifts P) zulässig ist, was bei einem Tageslicht-Scheinwerfer nicht möglich ist. Diese Ausführungsform ermöglicht eine besonders einfache und bei Bedarf auch sehr kleine Ausführung der Steckeraufnahme 401 und somit des elektrischen Anschlusses 4.

In Fig. 8, 9, 10A, 10B, 11A, 11B sind zwei unterschiedliche Ausführungsformen eines elektrischen Anschlusses 4 mit einer Steckeraufnahme 401 dargestellt, bei denen eine mechanische Kodierung mittels aneinander gereihter sechseckförmiger Erhebungen und Vertiefungen 411-416 ausgebildet ist, in die jeweils ein elektrischer Verbindungsstift 46'a-c, 47'a-c zur elektrischen Verbindung der Steckeraufnahme 401 mit dem Stecker 402 eingelassen ist. Bauteile gleicher Funktion sind im Folgenden, soweit zweckdienlich, mit gleichen Bezugsziffern versehen.

Eine erste Ausführungsform der Steckeraufnahme 401 mit Kodierung ist in Fig. 8 in einer perspektivischen Ansicht der Steckeraufnahme 401 an der Wandung 151 des Scheinwerfergehäuses 10 dargestellt. Fig. 10A zeigt eine Draufsicht der Steckeraufnahme 401 gemäß Fig. 8 und Fig. 10B die Kontur der Öffnung 152 in der Wandung 151 des Scheinwerfergehäuses 10, in der die Steckeraufnahme 401 gehalten wird.

Die mechanische Kodierung der Steckeraufnahme 401 ist durch im Wesentlichen sechseckförmige Erhebungen und Vertiefungen 411-416 ausgebildet, die in die Steckeraufnahme 401 eingeformt sind und bewirken, dass ein Stecker 402 (in Fig. 8 und Fig. 10A, 10B nicht dargestellt) lediglich in einer Einsteckposition, also in einer Ausrichtung in die Steckeraufnahme 401 eingesteckt werden kann. Durch die Erhebungen und Vertiefungen 411-416 ist eine uneinheitliche, gestufte Grundfläche der Steckeraufnahme 401 ausgebildet, die somit kodiert ist, so dass entsprechende am Stecker 402 vorgesehene Erhebungen und Vertiefungen lediglich in einer Ausrichtung des Steckers 402 passgenau zwischen die Erhebungen und Vertiefungen 411-416 der Steckeraufnahme 401 eingeschoben werden können. Die Erhebungen und Vertiefungen des Steckers 402 sind zu diesem Zweck derart ausgebildet, dass einer Erhebung 411, 413 der Steckeraufnahme 401 eine Vertiefung des Steckers 402 und umgekehrt einer Vertiefung 412, 413, 414, 415 der Steckeraufnahme 401 eine Erhebung des Steckers 402 zugeordnet ist. Nur wenn der Stecker 402 relativ zur Steckeraufnahme 401 entsprechend positioniert und ausgerichtet ist, lässt sich der Stecker 402 in die Steckeraufnahme 401 einsetzen, wobei die Verbindungsstifte 46'a-c, 47'a-c in die Aufnahmen 46a-c, 47a-c gleiten und den elektrischen Kontakt zwischen der Steckeraufnahme 401 und dem Stecker 402 herstellen.

Bei der in Fig. 8 und Fig. 10A und 10B dargestellten Ausführungsform lässt sich der Stecker 402 somit lediglich in einer Position in die Steckeraufnahme 401 einsetzen. Zur Ausrichtung des elektrischen Anschlusses 4 werden die Steckeraufnahme 401 und der Stecker 402 zusammen relativ zur Wandung 151 verdreht und anschließend in der gewünschten Position an der Wandung 151 befestigt.

Die Steckeraufnahme 401 weist in ihrem Randbereich Vorsprünge 410 auf, die zur Anordnung der Steckeraufnahme 401 an der Wandung 151 vom Innenraum des Scheinwerfergehäuses 10 durch Aussparungen 153 der Öffnung 152 in der Wandung 151 (siehe Fig. 10B) geführt werden, so dass die Anlageplatte 401b der Steckeraufnahme 401 (siehe Fig. 10A) rückseitig der Wandung 151 zur Anlage kommt. Anschließend wird die Steckeraufnahme 401 relativ zur Wandung 151 derart verdreht, dass Aussparungen 417 im Randbereich der Steckeraufnahme 401, wie in Fig. 8 dargestellt, in den Bereich von Aussparungen 154 in der Kontur der Öffnung 152 der Wandung 151 gelangen, so dass die Vorsprünge 410 Stege 153' im Randbereich der Öffnung 152 haltend umgreifen.

In der in Fig. 8 dargestellten Stellung der Steckeraufnahme 401 können Schrauben von außen durch die Aussparungen 417, 154 in die Gewindefassungen 48a-48c in der Anlageplatte 401b eingeschraubt werden, um die Steckeraufnahme 401 an der Wandung 151 zu fixieren. Mittels der in die Gewindefassungen 48a-48c in der Anlageplatte 401b eingeschraubten und die Aussparungen 417, 154 durchgreifenden Schrauben wird der elektrische Anschluss 4 einerseits an der Wandung 151 fixiert und andererseits, indem die Schrauben Öffnungen am Stecker 402 durchgreifen, die Verbindung zwischen der Steckeraufnahme 401 und dem Stecker 402 gesichert.

Bei der in Fig. 8 und Fig. 10A und 10B dargestellten Ausführungsform sind drei unterschiedliche, zueinander um 120° verdrehte Positionen der Steckeraufnahme 401 relativ zur Wandung 151 möglich. Die Ausrichtung des elektrischen Anschlusses 4 kann geändert werden, indem die Schrauben aus den Gewindefassungen 48a-48c entfernt, der elektrische Anschluss 4 in gewünschter Weise verdreht und die Schrauben zur Fixierung des elektrischen Anschlusses in seiner geänderten Lage in die Gewindefassungen 48a-48c eingeschraubt werden.

Eine zweite Ausführungsform der Steckeraufnahme 401 mit einer Kodierung ist in Fig. 9 in einer perspektivischen Ansicht und in Fig. 11A und 11B in einer Draufsicht der Steckeraufnahme 402 und in einer Ansicht der Kontur der Öffnung 152 in der Wandung 151 dargestellt. Analog zur Ausführungsform gemäß Fig. 8 und Fig. 10A und 10B werden Erhebungen und Vertiefungen 411-416 in Form von Sechsecken verwandt, die eine gestufte Grundfläche der Steckeraufnahme 401 definieren und ein Einstecken eines entsprechenden Steckers 402 lediglich in einer einzigen Einsteckposition erlauben.

In Abwandlung der Ausführungsform gemäß Fig. 8 und Fig. 10A und 10B weisen bei der Ausführungsform gemäß Fig. 9 und Fig. 11A und 11B die innen gelegenen Verbindungsstifte 46'a-c einen kleineren Durchmesser als die äußeren Verbindungsstifte 47'a-c auf, ohne den Aufbau der Steckeraufnahme 401 und des zugehörigen Steckers 402 funktionell wesentlich zu verändern.

Die Steckeraufnahme 401 weist Vorsprünge 410 auf, die zur Anordnung der Steckeraufnahme 401 in der Öffnung 152 vom Inneren des Scheinwerfergehäuses 10 durch Aussparungen 153 der Öffnung 152 geführt werden, so dass die Anlageplatte 401b der Steckeraufnahme 401 rückseitig an die Wandung 151 zur Anlage kommt. Die Vorsprünge 410 sind in Endbereichen eines im Wesentlichen U-förmig ausgebildeten, von der Anlageplatte 401 b sich durch die Öffnung 152 nach außen hin erstreckenden, erhabenen Befestigungsbereichs 417' ausgebildet, der zur Befestigung der Steckeraufnahme 401 an der Wandung 151 in den Bereich von Aussparungen 154 in der Kontur der Öffnung 152 verdreht wird, so dass die Vorsprünge 410, wie in Fig. 9 dargestellt, den Randbereich der Öffnung 152 im Bereich von Stegen 153', die sich seitlich an die Aussparungen 154 in der Kontur anschließen, umgreifen und die Steckeraufnahme 401 in der Öffnung 152 halten.

Zur Fixierung der Steckeraufnahme 401 an der Wandung 151 werden Schrauben in die Gewindefassung 48a-48c der Anlageplatte 401b eingeschraubt, die den Befestigungsbereich 417' und die Aussparungen 154 durchgreifen und auf diese Weise die Steckeraufnahme 401 zusammen mit dem in die Steckeraufnahme 401 eingesteckten Stecker 402 an der Wandung 151 in Position und Lage fixieren. Zur Neuausrichtung des elektrischen Anschlusses 4 werden die Schrauben aus den Gewindefassungen 48a-48c gelöst, die Steckeraufnahme 401 zusammen mit dem Stecker 402 verdreht und der elektrische Anschluss 4 durch Einschrauben der Schrauben in die Gewindefassungen 48a-48c in der neuen Position fixiert.

Analog zur Ausführungsform gemäß Fig. 8 und Fig. 10A und 10B sind bei der Ausführungsform gemäß Fig. 9 und Fig. 11A und 11B drei unterschiedliche Positionen des elektrischen Anschlusses 4 an der Wandung 151 vorgesehen, die zueinander jeweils um 120° verdreht sind.

Die in Fig. 8, 9, 10A, 10B, 11A, 11B dargestellten Steckeraufnahmen 401 zeigen in unterschiedlichen Größenordnungen Möglichkeiten einer mechanischen Kodierung der Steckeraufnahme mittels aneinander gereihter Sechsecke, in die elektrische Verbindungsstifte 46'a-c, 47'a-c zur elektrischen Kontaktierung mit dem in die Steckeraufnahme 401 einzusteckenden Stecker 402 (in Fig. 8, 9, 10A, 10B, 11A, 11 B nicht dargestellt) eingelassen sind. Die aneinander gereihten Sechsecke sind unterschiedlich tief in die Grundfläche der Steckeraufnahme 401 eingelassen, so dass ein Stecker 402 nur in einer vorgegebenen Richtung in die Steckeraufnahme einsteckbar und elektrisch kontaktierbar ist. Das Ausführungsbeispiel gemäß Fig. 9, 11A, 11B stellt hierbei eine hinsichtlich der Anordnung der sechseckförmigen Erhebungen und Vertiefungen 411-416 raumoptimierte Ausführung der Ausführungsform gemäß Fig. 8, 10A, 10B dar.

Gänzliche anders geartete Ausführungsformen des Scheinwerfers 1 unter Verwendung des Erfindungsgedanken sind denkbar. Wesentlich hierbei ist, dass ein ausrichtbarer elektrischer Anschluss 4 vorgesehen ist, der so verdreht und ausgerichtet werden kann, dass die Führung der Versorgungsleitung 403 gezielt der Stellung und Anbringung des Scheinwerfers 1 angepasst werden kann.

### Bezugszeichenliste

- 1: Scheinwerfer
- 10: Scheinwerfergehäuse
- 11: Frontteil
- 111: Oberer Teil des Fronteils
- 112: Unterer Teil des Frontteils
- 12: Mittelteil
- 13: Rückteil
- 131: Oberer Teil des Rückteils
- 132: Unterer Teil des Rückteils
- 14: Lampengehäuse
- 15: Funktionsgehäuse
- 151: Wandung
- 152: Öffnung
- 153, 154: Aussparung
- 153': Steg
- 16: Schraubverbindung
- 2: Lichtaustrittsöffnung
- 21: Linse
- 22: Schutzgitter
- 23: Linsenfassung
- 24: Halteklaue
- 3: Bügel
- 31: Befestigungsbolzen
- 32: Anlenkungspunkt
- 33: Gleitelement
- 34: Führung
- 4: Elektrischer Anschluss
- 401: Steckeraufnahme
- 401a: Aufnahmegehäuse 401b Anlageplatte
- 401 c: Zuleitung
- 402: Stecker
- 403: Versorgungsleitung
- 404: Öffnung
- 405: Flansch
- 406: Langloch
- 406': Befestigungsstelle
- 407: Bolzen
- 408: Mutter
- 409: Schraube
- 410: Vorsprung
- 411-416: Kodierung
- 417: Aussparung
- 417': Befestigungsbereich
- 41 a-c: Kontakt
- 42a-c: Kontakt
- 43: Dichtung
- 44: Arretierung
- 45: Verbindungselement
- 46a-c: Aufnahme
- 46'a-c: Verbindungsstift
- 47a-c: Aufnahme
- 47'a-c: Verbindungsstift
- 48a-c: Gewindefassung
- 5: Fangmechanismus
- 6: Drehgelenk
- 7: Fokusknopf
- 8: Griff
- L, N, PE: Verbindungsstift
- R1, R2: Richtung zur Wegführung der Versorgungsleitung

## Patentansprüche

1. Scheinwerfer zur Beleuchtung in Film-, Studio-, Event- oder Theaterumgebungen, mit einem elektrischen Anschluss zur Verbindung des Scheinwerfers mit einer Versorgungsleitung für die elektrische Versorgung des Scheinwerfers,
**dadurch gekennzeichnet,**
**dass** der elektrische Anschluss (4) drehbar am Scheinwerfer (1) angeordnet und zur Verbindung des Scheinwerfers (1) mit der Versorgungsleitung (403) in seiner Ausrichtung anpassbar ist, wobei die Stellung des elektrischen Anschlusses (4) in Abhängigkeit von der Anordnung des Scheinwerfers (1) drehbar ist, um die elektrische Versorgungsleitung (403) aus unterschiedlichen Richtungen dem Scheinwerfer (1) zuzuführen und aus unterschiedlichen Richtungen am Scheinwerfer anzuschliessen.

2. Scheinwerfer nach Anspruch 1, **dadurch gekennzeichnet, dass** der elektrische Anschluss (4) an einem Scheinwerfergehäuse (10) des Scheinwerfers (1) angeordnet ist.

3. Scheinwerfer nach Anspruch 2, **dadurch gekennzeichnet, dass** der elektrische Anschluss (4) an einer Wandung (151) eines Funktionselemente enthaltenden Funktionsgehäuses (15) des Scheinwerfergehäuses (10) angeordnet ist.

4. Scheinwerfer nach Anspruch 3, **dadurch gekennzeichnet, dass** der elektrische Anschluss (4) um eine Drehachse (D), die senkrecht zur Oberfläche der den elektrischen Anschluss (4) tragenden Wandung (151) des Funktionsgehäuses (15) gerichtet ist, drehbar und parallel zur Wandung (151) des Funktionsgehäuses (15) ausrichtbar ist.

5. Scheinwerfer nach einem der vorangehenden Ansprüche, **dadurch gekennzeichnet, dass** der elektrische Anschluss (4) zur Befestigung des Scheinwerfers (1) an einem Stativ in eine erste Richtung und zur Befestigung des Scheinwerfers (1) an einem Rigg in eine zweite, sich von der ersten Richtung unterscheidenden Richtung ausrichtbar ist.

6. Scheinwerfer nach einem der vorangehenden Ansprüche, **dadurch gekennzeichnet, dass** der elektrische Anschluss (4) über eine Rast-, Klemm- oder Schraubverbindung in seiner ausgerichteten Lage am Scheinwerfer (1) fixierbar ist.

7. Scheinwerfer nach Anspruch 6, **dadurch gekennzeichnet, dass** am Scheinwerfer (1) ein gebogenes Langloch (406) oder mehrere Befestigungsstellen (406') als Aufnahme für eine Schraubverbindung zur Fixierung des elektrischen Anschlusses (4) in unterschiedlichen Lagen angeordnet sind.

8. Scheinwerfer nach einem der vorangehenden Ansprüche, **dadurch gekennzeichnet, dass** der elektrische Anschluss (4) einen elektrischen Stecker (402), der mit der elektrischen Versorgungsleitung (403) verbunden ist, und eine Steckeraufnahme (401), die am Scheinwerfergehäuse (10) angeordnet ist, aufweist, wobei der elektrische Stecker (402) zum Anschluss der Versorgungsleitung (403) in die Steckeraufnahme (401) einsteckbar ist.

9. Scheinwerfer nach Anspruch 8, **dadurch gekennzeichnet, dass** die Steckeraufnahme (401) drehbar am Scheinwerfergehäuse (10) gelagert ist.

10. Scheinwerfer nach Anspruch 8, **dadurch gekennzeichnet, dass** der elektrische Stecker (402) und die Steckeraufnahme (401) eine mechanische Kodierung aufweisen, die gewährleistet, dass der Stecker (402) in einer definierten Ausrichtung in die Steckeraufnahme (401) einsteckbar ist.

11. Scheinwerfer nach Anspruch 8, **dadurch gekennzeichnet, dass** der elektrische Stecker (402) in unterschiedlichen, zur Steckeraufnahme (401) um die Drehachse (D) verdrehten Positionen in die Steckeraufnahme (401) einsteckbar ist.

12. Scheinwerfer nach Anspruch 8, **dadurch gekennzeichnet, dass** der elektrische Anschluss (4) eine Sicherheitsschaltvorrichtung aufweist, die den elektrischen Anschluss (4) erst freischaltet, wenn der Stecker (402) mit der Steckeraufnahme (401) verbunden ist.

13. Scheinwerfer nach einem der vorangehenden Ansprüche, **dadurch gekennzeichnet, dass** das Scheinwerfergehäuse (10) des Scheinwerfers (1) ein Fronteil (11), ein Mittelteil (12) und ein Rückteil (13) zur Aufnahme lichterzeugender und lichtformender Komponenten des Scheinwerfers (1) aufweist und das Scheinwerfergehäuse (10) modular ausgebildet ist, wobei das Frontteil (11), das Mittelteil (12) und das Rückteil (13) über mindestens ein in axialer Richtung des Scheinwerfers 1 wirkendes Verbindungsmittel (16) miteinander verbunden sind und durch das Lösen des Verbindungsmittels (16) das Fronteil (11), das Mittelteil (12) und das Rückteil (13) des Scheinwerfergehäuses (10) zur Konfiguration des Scheinwerfers (1) demontierbar sind.

14. Scheinwerfer nach Anspruch 13, **dadurch gekennzeichnet, dass** das Frontteil (11) und das Rückteil (13) als Aluminiumgussteile und das Mittelteil (12) zumindest zum Teil als Aluminiumstrangpressprofil ausgebildet sind.

15. Scheinwerfer nach Anspruch 13 oder 14, **dadurch gekennzeichnet, dass** das Scheinwerfergehäuse (10) ein oberes Lampengehäuse (14) zur Aufnahme einer Lampe und eines Reflektors und ein unteres Funktionsgehäuse (15) zur Aufnahme von Funktionselementen des Scheinwerfers (1) umfasst, wobei der elektrische Anschluss (4) am Funktionsgehäuse (15) angeordnet ist und
- das obere Lampengehäuse (14) und das untere Funktionsgehäuse (15) über das Frontteil (11) und Rückteil (13) miteinander verbunden sind, wobei das Frontteil (11) und/oder das Rückteil (13) einteilig ausgebildet sind, oder
- das Frontteil (11) und/oder das Rückteil (13) zweiteilig mit einem oberen Teil (111, 131) und einem unteren Teil (112, 132) ausgebildet sind und das obere Lampengehäuse (14) und das untere Funktionsgehäuse (15) mittels einer Steckverbindung steckbar miteinander verbindbar sind.

## Claims

1. A spotlight for illumination in film, studio, event or theatre environments, with an electrical terminal for connecting the spotlight to a supply line for supplying electricity to the spotlight,
**characterized in**
**that** the electrical terminal (4) is rotatably mounted on the spotlight (1) and is adjustable in its alignment to connect the spotlight (1) to the supply line (403), wherein the position of the electrical terminal (4) is rotatable in dependence on the arrangement of the spotlight (1) in order to supply the electric supply line (403) to the spotlight (1) from different directions and to connect it to the spotlight from different directions.

2. The spotlight according to claim 1, **characterized in that** the electrical terminal (4) is arranged on a spotlight housing (10) of the spotlight (1).

3. The spotlight according to claim 2, **characterized in that** the electrical terminal (4) is arranged on a wall (151) of a function housing (15) of the spotlight housing (10), which contains functional elements.

4. The spotlight according to claim 3, **characterized in that** the electrical terminal (4) can be rotated about an axis of rotation (D), which is directed vertical to the surface of the wall (151) of the function housing (15) carrying the electrical terminal (4), and can be aligned parallel to the wall (151) of the function housing (15).

5. The spotlight according to any of the preceding claims, **characterized in that** for mounting the spotlight (1) on a stand, the electrical terminal (4) can be aligned in a first direction, and for mounting the spotlight (1) on a rig, the electrical terminal (4) can be aligned in a second direction different from the first direction.

6. The spotlight according to any of the preceding claims, **characterized in that** the electrical terminal (4) can be fixed in its aligned position on the spotlight (1) by means of a latching, clamp or screw connection.

7. The spotlight according to claim 6, **characterized in that** a curved oblong hole (406) or a plurality of mounting points (406') are arranged on the spotlight (1) as a receptacle for a screw connection for fixing the electrical terminal (4) in different positions.

8. The spotlight according to any of the preceding claims, **characterized in that** the electrical terminal (4) includes an electric connector (402), which is connected to the electric supply line (403), and a connector receptacle (401), which is arranged on the spotlight housing (10), wherein the electric connector (402) can be plugged into the connector receptacle (401) for connection of the supply line (403).

9. The spotlight according to claim 8, **characterized in that** the connector receptacle (401) is rotatably mounted on the spotlight housing (10).

10. The spotlight according to claim 8, **characterized in that** the electric connector (402) and the connector receptacle (401) include a mechanical coding, which ensures that the connector (402) can be plugged into the connector receptacle (401) in a defined alignment.

11. The spotlight according to claim 8, **characterized in that** the electric connector (402) can be plugged into the connector receptacle (401) in different positions rotated with respect to the connector receptacle (401) about the axis of rotation (D).

12. The spotlight according to claim 8, **characterized in that** the electrical terminal (4) includes a safety switching device, which only enables the electrical terminal (4) when the connector (402) is connected with the connector receptacle (401).

13. The spotlight according to any of the preceding claims, **characterized in that** the spotlight housing (10) of the spotlight (1) includes a front part (11), a middle part (12) and a rear part (13) for accommodating light-generating and light-forming components of the spotlight (1) and the spotlight housing (10) is of the modular type, wherein the front part (11), the middle part (12) and the rear part (13) are connected with each other by at least one connecting means (16) acting in axial direction of the spotlight (1), and by releasing the connecting means (16) the front part (11), the middle part (12) and the rear part (13) of the spotlight housing (10) can be demounted for configuration of the spotlight (1).

14. The spotlight according to claim 13, **characterized in that** the front part (11) and the rear part (13) constitute aluminium castings, and the middle part (12) at least partly constitutes an aluminium extruded section.

15. The spotlight according to claim 13 or 14, **characterized in that** the spotlight housing (10) comprises an upper lamp housing (14) for accommodating a lamp and a reflector and a lower function housing (15) for accommodating functional elements of the spotlight (1), wherein the electrical terminal (4) is arranged on the function housing (15) and
- the upper lamp housing (14) and the lower function housing (15) are connected with each other by the front part (11) and the rear part (13), wherein the front part (11) and/or the rear part (13) are formed in one piece, or
- the front part (11) and/or the rear part (13) are formed in two pieces with an upper part (111, 131) and a lower part (112, 132), and the upper lamp housing (14) and the lower function housing (15) can pluggably be connected with each other by means of a plug-in connection.

## Revendications

1. Projecteur d'éclairage dans des environnements de tournage de films, de studios, de manifestations ou de théâtre, comprenant un raccordement électrique pour la liaison du projecteur avec une ligne d'alimentation pour l'alimentation électrique du projecteur,
**caractérisé en ce que**
le raccordement électrique (4) est agencé rotatif sur le projecteur (1) et susceptible d'être adapté quant à son orientation pour le branchement du projecteur (1) à la ligne d'alimentation (403), la position du raccordement électrique (4) étant capable de rotation en fonction de l'agencement du projecteur (1), afin d'amener la ligne d'alimentation électrique (403) vers le projecteur (1) depuis différents directions et de la raccorder au projecteur depuis différentes directions.

2. Projecteur selon la revendication 1, **caractérisé en ce que** le raccordement électrique (4) est agencé sur un boîtier (10) du projecteur (1).

3. Projecteur selon la revendication 2, **caractérisé en ce que** le raccordement électrique (4) est agencé sur une paroi (151) d'un boîtier fonctionnel (15), qui contient des éléments fonctionnels, du boîtier (10) du projecteur.

4. Projecteur selon la revendication 3, **caractérisé en ce que** le raccordement électrique (4) est capable de rotation autour d'un axe de rotation (D) perpendiculaire à la surface de la paroi (151), qui porte le raccordement électrique (4), du boîtier fonctionnel (15) et est susceptible d'être orienté parallèlement à la paroi (151) du boîtier fonctionnel (15).

5. Projecteur selon l'une des revendications précédentes, **caractérisé en ce que** le raccordement électrique (4) est susceptible d'être orienté dans une première direction pour la fixation du projecteur (1) sur un trépied, et dans une seconde direction, différente de la première direction, pour la fixation du projecteur (1) sur une monture.

6. Projecteur selon l'une des revendications précédentes, **caractérisé en ce que** le raccordement électrique (4) est susceptible d'être fixé dans sa position orientée sur le projecteur (1) via une liaison à enclenchement, à serrage ou à vissage.

7. Projecteur selon la revendication 6, **caractérisé en ce qu'**un trou oblong arqué (406) ou plusieurs emplacements de fixation (406') sont agencés dans des positions différentes sur le projecteur (1) à titre de récepteur(s) pour une liaison vissée destinée à fixer le raccordement électrique (4).

8. Projecteur selon l'une des revendications précédentes, **caractérisé en ce que** le raccordement électrique (4) comprend une prise mâle électrique (402) qui est reliée à la ligne d'alimentation électrique (403), et une prise femelle (401), agencée sur le boîtier de projecteur (10), la prise mâle électrique (402) pouvant être enfichée dans la prise femelle (401) pour le raccordement de la ligne d'alimentation (403).

9. Projecteur selon la revendication 8, **caractérisé en ce que** la prise femelle (401) est montée en rotation sur le boîtier de projecteur (10).

10. Projecteur selon la revendication 8, **caractérisé en ce que** la prise mâle électrique (402) et la prise femelle (401) présentent un codage mécanique qui garantit que la prise mâle (402) pourra être enfichée dans une orientation définie dans la prise femelle (401).

11. Projecteur selon la revendication 8, **caractérisé en ce que** la prise mâle électrique (402) peut être enfichée dans la prise femelle (401) dans différentes positions tournées autour de l'axe de rotation (D) par rapport à la prise femelle (401).

12. Projecteur selon la revendication 8, **caractérisé en ce que** le raccordement électrique (4) comprend un dispositif à commutateur de sécurité, qui libère le raccordement électrique (4) uniquement quand la prise mâle (402) est reliée à la prise femelle (401).

13. Projecteur selon l'une des revendications précédentes, **caractérisé en ce que** le boîtier (10) du projecteur (1) comprend une partie frontale (11), une partie médiane (12) et une partie dorsale (13) pour recevoir les composantes du projecteur (1) qui engendrent la lumière et qui mettent la lumière en forme, et **en ce que** le boîtier de projecteur (10) est réalisé de façon modulaire, la partie frontale (11), la partie médiane (12) et la partie dorsale (13) étant reliées les unes aux autres via au moins un organe de liaison (16) qui agit en direction axiale du projecteur (1), et la partie frontale (11), la partie médiane (12) et la partie dorsale (13) du boîtier de projecteur (10) étant démontables par libération de l'organe de liaison (16) pour la configuration du projecteur (1).

14. Projecteur selon la revendication 13, **caractérisé en ce que** la partie frontale (11) et la partie dorsale (13) sont réalisées sous forme de pièces de fonderie en aluminium, et la partie médiane (12) est réalisée au moins en partie sous forme de profilé extrudé en aluminium.

15. Projecteur selon la revendication 13 ou 14, **caractérisé en ce que** le boîtier de projecteur (10) comprend un boîtier de lampe supérieur (14) pour abriter une lampe et un réflecteur, et un boîtier fonctionnel inférieur (15) pour abriter des éléments fonctionnels du projecteur (1), le raccordement électrique (4) étant agencé sur le boîtier fonctionnel (15), et
- le boîtier de lampe supérieur (14) et le boîtier fonctionnel inférieur (15) étant reliés l'un à l'autre via la partie frontale (11), la partie dorsale (13), la partie frontale (11) et/ou la partie dorsale (13) étant réalisées d'un seul tenant, ou
- la partie frontale (11) et/ou la partie dorsale (13) étant réalisées en deux parties avec une partie supérieure (111, 131) et une partie inférieure (112, 132), et le boîtier de lampe supérieur (14) et le boîtier fonctionnel inférieur (15) étant susceptibles d'être reliés l'un à l'autre par enfichage au moyen d'une liaison à enfichage.
